# EUROPÄISCHE PATENTSCHRIFT

(11) **EP 1 725 821 B1**
(45) Veröffentlichungstag und Bekanntmachung des Hinweises auf die Patenterteilung: **03.08.2016**
(21) Anmeldenummer: 05715827.1
(22) Anmeldetag: 08.03.2005
(51) Int. Cl.: F27B 21/02, F27D 15/02, F26B 25/10, F23H 11/18

(54) **UMBAUVERFAHREN FÜR EINEN ROSTWAGEN UND ROSTWAGEN**
REMODELING METHOD OF A GRATE CARRIAGE AND GRATE CARRIAGE
PROCÉDÉ DE TRANSFORMATION D'UN CHARIOT À GRILLE ET CHARIOT À GRILLE

(30) Priorität: 17.03.2004 AT 20504 U
(43) Veröffentlichungstag der Anmeldung: 29.11.2006
(73) Patentinhaber: Primetals Technologies Austria GmbH, 4031 Linz (AT)
(72) Erfinder: PAMMER, Oskar, A-4040 Linz (AT); LAABER, Karl, A-4407 Dietach (AT)
(74) Vertreter: Metals@Linz
(86) Internationale Anmeldenummer: PCT/EP2005/002428
(87) Internationale Veröffentlichungsnummer: WO 2005/093355

(56) Entgegenhaltungen:
- AT-B- 395 353
- DE-A1- 2 126 569
- DE-C- 563 859
- GB-A- 820 880
- US-A- 2 997 287

## Beschreibung

Die Erfindung betrifft ein Verfahren zum Umbau einer Vorrichtung zur thermischen Behandlung feinkörniger Stoffe, insbesondere einer Vorrichtung zum Trocknen, Brennen und/oder Sintern von feinkörnigen in der Eisenindustrie zu verwendenden Rohstoffen, mit einem Rost zur Aufnahme der zu behandelnden Stoffe, zur Kapazitätserhöhung.

Bei Vorrichtungen dieser Art ist die maximal auf den Rost aufgebbare Menge an zu behandelndem Material im Wesentlichen von der Höhe der Seitenwände, der Rostfläche und der Leistung begrenzt, mit der Behandlungsgas durch die Schüttung aus körnigem Gut gesaugt werden kann.

Prinzipiell ist es erstrebenswert, die Kapazität solcher thermischer Behandlungsanlagen zu steigern. Allerdings ist eine Neuanschaffung einer Anlage mit höherer Kapazität aufgrund der hohen Inventitionskosten nachteilig.

Rostwagen für Sinteranlagen und Pelletbrennanlagen bestehen üblicherweise vor allem aus folgenden Teilen:
dem einteiligen oder mehrteiligen Rostwagenkörper der u. a. mit Laufrollen ausgestattet ist, dem Rost, der an der Oberseite des Rostwagenkörpers angeordnet ist und von diesem getragen wird,
den sogenannten Seitenwänden, die an den beiden Längsseiten des Rostwagens installiert sind und damit den Rost, d. h. die Breite der Reaktionsfläche, begrenzen.

Unterhalb des Rostes bildet der Rostwagenköper mit den ungefähr senkrecht an den Rost anschließenden Längs- und Querwänden und Aussteifungsrippen, Räume (können bereits als Teil der Saugkästen angesehen werden), durch die beim Betrieb der Sinter- oder Pelletanlage das Abgas bzw. die Prozessluft zu den Saugleitungen geleitet wird. Zum Schutz der Querwände und Aussteifungsrippen gegen Verschleiß und zu hohen thermischen Belastungen wird deren Oberseite durch so genannte austauschbare Isolierstücke geschützt. An der Unterseite der Längswände des Rostwagens sind Dichtungselemente angeordnet, die den Rostwagen gegenüber den in diesem Bereich anschließenden Rohrleitungssystem abdichten. Der Rost wird durch einzelne Roststäbe gebildet, die im Bereich der Oberseite der quer zur Rostwagenlängsrichtung verlaufenden Querwände und Aussteifungsrippen, bzw. in die dort üblicherweise angeordneten Isolierstücke, eingehängt sind. Die Rostwagen bilden den wesentlichen Teil des Wanderrostes einer Wanderrost-Sintermaschine bzw. einer Wanderrost-Pelletbrennmaschine.

Es wird versucht, durch den Umbau bestehender Anlagen Kapazitätssteigerungen zu geringeren Investitionskosten zu erzielen. So ist es etwa aus der AT 395353 B bekannt, die Kapazität von Rostwagen einer Sinteranlage durch Anbringen von gasundurchlässigen Auflageflächen zwischen dem Rost und den Seitenwänden zu erhöhen.

Es hat sich aber gezeigt, dass mit dieser Maßnahme die Kapazität eines Rostwagens nicht bis zum gewünschten Ausmaß gesteigert werden kann.

Es ist daher die Aufgabe der vorliegenden Erfindung, die Kapzität einer Vorrichtung zur thermischen Behandlung feinkörniger Stoffe weiter zu steigern, als dies mit gasundurchlässigen Auflageflächen alleine möglich wäre und ohne eine komplette Neuinvestition zu erfordern.

Diese Aufgabe konnte durch das erfindungsgemäße Umbauverfahren gemäss Anspruch 1 gelöst werden

Zwar macht sich die gegenständliche Erfindung ebenfalls das Anbringen von gasundurchlässigen Auflageelementen, bzw. die damit verbundene Kapazitätserweiterung zunutze, als weiterer wesentlicher Aspekt ist aber der Umbau des Saugkastens, insbesondere der Austausch von Teilen der senkrechten Saugkastenwände durch schräg nach oben außen geneigte Saugkastenwände zu nennen.

Die oben beschriebene Ausführungsform der Erfindung ist auf den Umbau einer Vorrichtung gerichtet, bei der an den Rost nach unten unmittelbar der Saugkasten anschließt. Vorrichtungen dieser Art weisen üblicherweise keinen Wanderrost auf, sondern haben einen stationären Rost, beispielsweise Sinterpfannen.

Gemäß einer vorteilhaften Ausführungsform wird das erfindungsgemäße Verfahren derart durchgeführt, dass die nach oben außen geneigten oberen Teile der Saugkastenwände mit der Senkrechten einen Winkel von 30 - 60, vorzugsweise von 45° einschließen.

Gemäß einer weiteren vorteilhaften Ausführungsform werden gegenüberliegende Saugkastenwände zur Gänze entfernt und durch Saugkastenwände mit jeweils einem senkrechten unteren und einem nach oben außen geneigten oberen Teil ersetzt.

Die Höhe des entfernten oberen Teiles der Saugkastenwände beträgt vorzugsweise 1/30 bis 1/5 der Breite des ursprünglich vorhandenen Rostes.
Im Zusammenwirken mit dem bevorzugt in einem Winkel von 45° zur Senkrechten geneigten oberen Teil der Saugkastenwände wird damit letztlich eine Verbreiterung der durchgasbaren Fläche ebenfalls im Ausmaß von 1/30 bis 1/5 der Breite des ursprünglich vorhandenen Rostes erzielt.

Die Breite der gasundurchlässigen Auflageelemente beträgt vorzugsweise ebenfalls 1/30 bis 1/5 der Breite des ursprünglich vorhandenen Rostes.
Insgesamt wird durch das Zusammenwirken beider Maßnahmen eine Rostverbreitung von 10 bis 40% erzielt. Diese Angaben beziehen sich auf Rostwagen mit einer Breite von z.B. 4 m, die durch das erfindungsgemäße Verfahren auf 5 m verbreitert wurden. In Einzelfällen kann die erreichbare Verbreiterung noch darüber liegen.

Eine weitere Ausführungsform des erfindungsgemäßen Verfahrens ist auf den Umbau einer Anlage mit einem Wanderrost gerichtet. Solche eingangs beschriebenen Anlagen machen kapazitätsmäßig den größten Anteil an Sinter- bzw. Pelletbrennanlagen aus.

Diese weitere Ausführungsform des erfindungsgemäßen Verfahrens betrifft daher ein Verfahren zum Umbau einer Anlage zur thermischen Behandlung feinkörniger Stoffe, insbesondere einer Vorrichtung zum Trocknen, Brennen und/oder Sintern von feinkörnigen in der Eisenindustrie zu verwendenden Rohstoffen, mit einem Wanderrost, welcher Wanderrost von einer Mehrzahl von Rostwagen gebildet ist, wobei jeder Rostwagen einen Rost, einen darunter angeordneten Rostwagenkörper mit jeweils zwei gegenüberliegenden im wesentlichen senkrechten Längs- und Querwänden gebildet wird, und sich von den Längsseiten der Rostwagenkörper nach oben erstreckende Seitenwände aufweist, wobei Längs- und Seitenwände im wesentlichen fluchtend übereinander angeordnet sind.
Bei dieser weiteren Ausführungsform des erfindungsgemäßen Verfahrens wird die erfindungsgemäß gestellte Aufgabe dadurch gelöst, dass die Rostwagenkörper jedes Rostwagens durch Rostwagenkörper ersetzt werden, deren Längswände in einem Winkel nach oben außen geneigt ausgeführt sind, und bei welchen an den Längsseiten der Roste nach außen ragende gasdichte Auflageelemente anschließen.

Die Bezeichnungen "Längs" und "Quer" nehmen Bezug auf die Bewegung des Rostwagens bei der in Betrieb befindlichen Anlage. "Längswände" oder "Längsseiten" sind parallel zur Fortbewegungsrichtung des Rostwagens angeordnet, "Querwände" sind im rechten Winkel zur Fortbewegungsrichtung des Rostwagens angeordnet.

Die Ausführung des erfindungsgemäß neuen Rostwagens unterscheidet sich vom bisher standardmäßig ausgeführten Rostwagen vor allem durch folgende Merkmale:
Die Längswände des Rostwagenkörpers werden in einem Winkel von vorzugsweise ca. 45° zur Senkrechten schräg nach oben außen geneigt ausgeführt.

Die Breite des Rostes wird durch den obersten Teil der schräg nach oben außen geneigten Längswände des Rostwagenkörpers begrenzt.

An den beiden Längsseiten des Rostes schließen nach außen ragende, gasdichte Flächen an, die jeweils eine Breite von bis zu 350 mm haben.

An den äußeren Längsseiten der gasdichten Flächen schließen die so genannten Seitenwände des Rostwagens an, welche die Breite der Reaktionsfläche begrenzen.

Die Position der Laufrollen und der Längsabdichtungen kann im Vergleich zu herkömmlichen Rostwagen mit gleichem Abstand der Seitenwände (= Rostwagenbreite) unverändert bleiben.

Die Erfindung bezieht sich daher auch auf Rostwagen mit einem Rostwagenkörper, welcher von jeweils zwei gegenüberliegenden Längs- und Querwänden gebildet wird, einem an der Oberseite des Rostwagenkörpers angeordneten Rost und mit zwei gegenüberliegenden, sich von den Längsseiten der Rostwagenkörper nach oben erstreckenden Seitenwänden.

Die erfindungsgemäßen Rostwagen lösen die erfindungsgemäß gestellte Aufgabe dadurch, dass die Längswände des Rostwagenkörpers in einem Winkel nach oben außen geneigt ausgeführt sind und dass an die Längsseiten des Rostes nach außen ragende gasdichte Auflageelemente anschließen.

Die Erfindung bezieht sich weiters auf eine Anlage zur thermischen Behandlung feinkörniger Stoffe, insbesondere eine Vorrichtung zum Trocknen, Brennen und/oder Sintern von feinkörnigen in der Eisenindustrie zu verwendenden Rohstoffen, mit einem Wanderrost, wobei der Wanderrost von einer Mehrzahl von erfindungsgemäßen Rostwagen gebildet ist.

Die erfindungsgemäßen neuen Rostwagen weisen eine Reihe von Vorteilen für Sinter- und Pelletbrennanlagen auf:
Die Breite eines für die Installierung einer Sintermaschine bzw. Pelletbrennmaschine erforderlichen Gebäudes kann wesentlich geringer sein, als bei einem Rostwagen mit gleicher Rostwagenbreite, wodurch wesentliche Einsparungen bei den Investitionskosten erzielt werden können.

Die Kapazität einer bestehenden Sinter- bzw. Pelletanlage kann durch Installierung der erfindungsgemäßen neuen Rostwagen - abhängig von der ursprünglichen Rostwagenbreite
- um bis zu ca. 40% erhöht werden,
ohne dass das Gebäude geändert werden muss, in dem die Sintermaschine bzw. die Pelletbrennmaschine installiert ist,
ohne dass das anschließende Saug- bzw. Drucksystem, die Lage Laufschienen und die Ausführung der Unterstützungskonstruktion geändert werden müssen,
und wobei die Kapazität des Saug- und Drucksystems nur im Verhältnis zur vergrößerten Rostfläche (ohne die gasdichte Fläche, die zusätzlich durch die gasdichten Platten gebildet wird) erhöht werden muss.

Für den Umbau von Sinteranlagen für die Kapazitätserhöhung durch Installierung der neuen Rostwagen müssen diese Anlagen nur für kurze Zeit (ca. 2 Wochen) abgestellt werden.

Die spezifische Abgasmenge (Nm3/t Sinter) bei der Sinteranlage bzw. die spezifische Prozessmenge (Nm3/t Pellet) bei der Pelletbrennanlage wird deutlich reduziert.

Nachstehend wird die Erfindung durch die in den Zeichnungen Fig. 1 bis Fig. 3 enthaltenen schematischen Darstellungen näher erläutert.

Die Zeichnung Fig. 1 stellt einen senkrechten Schnitt durch eine Vorrichtung vor dem Umbau dar, wobei alle erfindungsunwesentlichen Teile, wie z.B. Abdichtung des Gebläsekastens, etc. nicht dargestellt sind.

Die in Fig. 1 dargestellte zum Stand der Technik gehörende Vorrichtung weist einen Saugkasten **2** auf, der von sich seitlich des Rostes **1** nach unten erstreckenden Saugkastenwänden **3** gebildet ist und an den ein nicht dargestelltes Sauggebläse angeschlossen ist. Mit dem Sauggebläse wird heißes Behandlungsgas von oben nach unten durch die Schüttung **4** feinkörniger Stoffe und den Rost **1** gesaugt.

An den Rost **1** schließen an den beiden Seitenrändern **5** Seitenwände **6** an, die sich nach oben erstrecken und, wie in der Zeichnung dargestellt, senkrecht, oder auch nach außen geneigt verlaufen können.

Für das erfindungsgemäße Umbauverfahren werden zunächst die Seitenwände **6** und üblicherweise auch der Rost **1** entfernt. Danach wird von den Saugkastenwänden **3** ein oberer Teil entfernt und die Saugkastenwänden **3** (Fig. 1) zu Saugkastenwänden **3a** (Fig. 2) verkürzt.

Anschließend werden an den unteren Teilen der Saugkastenwänden **3a** nach oben außen geneigte Teile **3b** befestigt, beispielsweise durch Schweissen. Danach werden an den Seitenrändern **7** der nach oben außen geneigten Teile **3b** gasundurchlässige Auflageelemente **8** befestigt, welche sich etwa auf der Höhe des Rostes **1** befinden. Die gasundurchlässigen Auflageelemente **8** müssen nicht notwendigerweise als Platten ausgeführt sein, sondern können auch beispielsweise ein dreieckiges Querschnittsprofil aufweisen.

An den Seitenrändern **9** der Auflageelemente **8** werden wieder die anfangs entfernten Seitenwände **6** angebracht. Abschließend wird ein Rost **10** eingesetzt, welcher entweder durch Vergrößerung des Rostes **1** hergestellt ist oder eine Neuanschaffung sein kann.

Durch das erfindungsgemäße Umbauverfahren ist die ursprüngliche Breite **A** des Rostes **1** um das jeweils zweifache der in die Waagrechte projizierten Längen der nach oben außen geneigten Teile **3b** (Breite **B),** sowie um die zweifache Breite **C** der gasundurchlässigen Auflageelemente **8** vergrößert worden.

Die in Fig. 3 dargestellte Ausführungsform zeigt in einem Querschnitt durch eine Sinteranlage mit Wanderrost einen erfindungsgemäßen Rostwagen **11.** Der Rostwagen **11** weist einen Rostwagenkörper **12** auf, welcher mit Laufrädern **13** ausgestattet ist. Darüber angeordnet befindet sich ein Rost **14,** an dessen Längsseiten gasundurchlässige Auflageelemente **15** angebracht sind. Seitlich der gasundurchlässigen Auflageelemente **15** sind Seitenwände **16** angeordnet. Unterhalb des Rostwagenkörpers **12** befindet sich ein fixer Saugkasten **17.** Der in der Fig. dargestellte Rostwagenkörper **12** weist Längswände auf, die in einem Winkel von 45° zur Senkrechten nach oben außen geneigt sind. Dadurch ist die ursprüngliche Saugflächenbreite **D** auf die neue Saugflächenbreite **E** vergrößert. Durch die gasundurchlässigen Auflageelemente **15** ist die Rostwagenbreite insgesamt nochmals verbreitert und zwar auf die neue Rostwagenbreite **F.**

## Patentansprüche

1. Verfahren zum Umbau einer Anlage zur thermischen Behandlung feinkörniger Stoffe, insbesondere einer Vorrichtung zum Trocknen, Brennen und/oder Sintern von feinkörnigen in der Eisenindustrie zu verwendenden Rohstoffen, mit einem Wanderrost, welcher Wanderrost von einer Mehrzahl von Rostwagen (11) gebildet ist, wobei jeder Rostwagen (11) einen Rost (14), einen darunter angeordneten Rostwagenkörper (12) mit jeweils zwei gegenüberliegenden im wesentlichen senkrechten Längs- und Querwänden gebildet wird, und sich von den Längsseiten der Rostwagenkörper (12) nach oben erstreckende Seitenwände (16) aufweist, wobei Längs- und Seitenwände im wesentlichen fluchtend übereinander angeordnet sind, **dadurch gekennzeichnet, dass** die Rostwagenkörper (12) jedes Rostwagens durch Rostwagenkörper (12) ersetzt werden, deren Längswände in einem Winkel nach oben außen geneigt ausgeführt sind, und bei welchen an den Längsseiten der Roste (14) nach außen ragende gasdichte Auflageelemente (15) anschließen.

2. Rostwagen (11) mit einem Rostwagenkörper (12), welcher von jeweils zwei gegenüberliegenden Längs- und Querwänden gebildet wird, einem an der Oberseite des Rostwagenkörpers (12) angeordneten Rost (14) und mit zwei gegenüberliegenden, sich von den Längsseiten der Rostwagenkörper nach oben erstreckenden Seitenwänden (16), **dadurch gekennzeichnet, dass** die Längswände des Rostwagenkörpers (12) in einem Winkel nach oben außen geneigt ausgeführt sind und dass an die Längsseiten des Rostes (14) nach außen ragende gasdichte Auflageelemente (15) anschließen.

3. Rostwagen, nach Anspruch 2, **dadurch gekennzeichnet, dass** die Längswände des Rostwagenkörpers (12) in einem Winkel von im wesentlichen 45° zur Senkrechten nach oben außen geneigt ausgeführt sind.

4. Rostwagen nach einem der Ansprüche 2 oder 3, **dadurch gekennzeichnet, dass** die nach außen ragenden gasdichten Auflageelemente (15) eine Breite von bis zu 350 mm aufweisen.

5. Anlage zur thermischen Behandlung feinkörniger Stoffe, insbesondere eine Vorrichtung zum Trocknen, Brennen und/oder Sintern von feinkörnigen in der Eisenindustrie zu verwendenden Rohstoffen, mit einem Wanderrost, **dadurch gekennzeichnet, dass** der Wanderrost von einer Mehrzahl von Rostwagen (11) nach einem der Ansprüche 2 bis 4 gebildet ist.

## Claims

1. Method for converting an installation for the thermal treatment of fine-grained materials, in particular an apparatus for drying, burning and/or sintering fine-grained raw materials to be used in the iron industry, with a travelling grate, which travelling grate is formed by a plurality of pallets (11), wherein each pallet (11) has a grate (14), a pallet body (12) arranged therebelow with in each case two opposite, essentially vertical longitudinal and transverse walls, and side walls (16) extending upward from the longitudinal sides of the pallet bodies (12), wherein the longitudinal and side walls are arranged essentially flush one above the other, **characterized in that** the pallet bodies (12) of each pallet are replaced with pallet bodies (12) whose longitudinal walls are inclined at an angle upwards and outwards, and in which outward-projecting gas-tight support elements (15) adjoin the longitudinal sides of the grates (14).

2. Pallet (11) having a pallet body (12) which is formed by two opposing longitudinal walls and two opposing transverse walls, a grate (14) arranged on the upper side of the pallet body (12), and with two opposing side walls (16) that extend upwards from the longitudinal sides of the pallet bodies, **characterized in that** the longitudinal walls of the pallet body (12) are inclined at an angle upwards and outwards, and **in that** outward-projecting gas-tight support elements (15) adjoin the longitudinal sides of the grate (14).

3. Pallet according to Claim 2, **characterized in that** the longitudinal walls of the pallet body (12) are inclined upwards and outwards at an angle of approximately 45° to the vertical.

4. Pallet according to Claim 2 or 3, **characterized in that** the outward-projecting gas-tight support elements (15) are up to 350 mm wide.

5. Installation for the thermal treatment of fine-grained materials, in particular an apparatus for drying, burning and/or sintering fine-grained raw materials to be used in the iron industry, with a travelling grate, **characterized in that** the travelling grate is formed of a plurality of pallets (11) according to one of Claims 2 to 4.

## Revendications

1. Procédé de transformation d'une installation pour le traitement thermique de matières à grains fins, notamment d'un dispositif pour le séchage, la cuisson et/ou le frittage de matières premières à grains fins à utiliser dans l'industrie sidérurgique, comprenant une grille mobile, laquelle grille mobile est formée par une pluralité de chariots à grille (11), chacun des chariots à grille (11) comportant une grille (14), au-dessous de celle-ci un corps de chariot à grille (12) avec deux parois longitudinales et deux parois transversales opposées sensiblement verticales, et des parois latérales (16) s'étendant vers le haut depuis les côtés longitudinaux des corps de chariot à grille (12), les parois longitudinales et latérales étant superposées sensiblement en alignement, **caractérisé en ce que** les corps de chariot à grille (12) de chaque chariot à grille sont remplacés par des corps de chariot à grille (12) dont les parois longitudinales sont inclinées vers l'extérieur suivant un angle en allant vers le haut et sur lesquels des éléments d' appui (15) étanches au gaz s'étendant vers l'extérieur se raccordent aux côtés longitudinaux des grilles (14).

2. Chariot à grille (11) comportant un corps de chariot à grille (12) formé par deux parois longitudinales et deux parois transversales opposées, une grille (14) disposée sur le dessus du corps de chariot à grille (12) et deux parois latérales (16) s'étendant vers le haut depuis les côtés longitudinaux des corps de chariot à grille, **caractérisé en ce que** les parois longitudinales du corps de chariot à grille (12) sont inclinées vers l'extérieur suivant un angle en allant vers le haut et **en ce que** des éléments d'appui (15) étanches au gaz s'étendant vers l'extérieur se raccordent aux côtés longitudinaux de la grille (14).

3. Chariot à grille selon la revendication 2, **caractérisé en ce que** les parois longitudinales du corps de chariot à grille (12) sont inclinées vers l'extérieur en allant vers le haut suivant un angle sensiblement égal à 45° par rapport à la verticale.

4. Chariot à grille selon l'une des revendications 2 ou 3, **caractérisé en ce que** les éléments d'appui (15) étanches au gaz s'étendant vers l'extérieur ont une largeur pouvant aller jusqu'à 350 mm.

5. Installation pour le traitement thermique de matières à grains fins, notamment un dispositif pour le séchage, la cuisson et/ou le frittage de matières premières à grains fins à utiliser dans l'industrie sidérurgique, comprenant une grille mobile, **caractérisée en ce que** la grille mobile est formée par une pluralité de chariots à grille (11) selon l'une des revendications 2 à 4.
